# EUROPÄISCHE PATENTSCHRIFT

(11) **EP 0 659 506 B1**
(45) Veröffentlichungstag und Bekanntmachung des Hinweises auf die Patenterteilung: **22.10.1997**
(21) Anmeldenummer: 94120342.4
(22) Anmeldetag: 21.12.1994
(51) Int. Cl.: B22D 41/28

(54) **Schieberverschluss**
Sliding gate closure
Dispositif de fermeture coulissante

(30) Priorität: 21.12.1993 DE 4343751
(43) Veröffentlichungstag der Anmeldung: 28.06.1995
(73) Patentinhaber: Zimmermann & Jansen GmbH, D-52355 Düren (DE)
(72) Erfinder: Dahmen, Wilfried, D-52396 Heimbach (DE); Hannes, Heinz Dieter, D-52353 Düren (DE); Himmler, Rolf, D-52531 Düren (DE)
(74) Vertreter: Popp, Eugen, Dr.

(56) Entgegenhaltungen:
- EP-A- 0 091 110
- EP-A- 0 198 237
- EP-A- 0 217 381
- FR-A- 2 219 814
- FR-A- 2 479 721

## Beschreibung

Die Erfindung betrifft einen Schieberverschluß zum Öffnen und schließen des Auslaufkanals eines Gießgefäßes für metallische Schmelzen gemäß dem Oberbegriff des Patentanspruches 1.

Ein derartiger Schieberverschluß ist aus der FR-A-24 79 721 bekannt. Bei dieser bekannten Konstruktion ist der Rohrabschnitt des Ausgußstutzens an der Unterseite der Schieberplatte angesetzt; d. h. Rohrabschnitt und Schieberplatte sind zwei voneinander getrennte Bauteile.

Weiter wurde ein Schieberverschluß vorgeschlagen, wie er in Fig. 1, linke Hälfte, dargestellt ist. Dieser Schieberverschluß umfaßt eine am Boden eines Gießgefäßes für metallische Schmelzen angeordnete Kopfplatte und eine relativ dazu verschiebbare Schieberplatte. An der Unterseite der Schieberplatte ist ein Ausgußstutzen angeformt. Der Ausgußstutzen umfaßt einen Rohrabschnitt, der einstückig mit dem Flansch ausgebildet ist. Im Rohrabschnitt ist ein Durchgang vorgesehen, durch den hindurch die metallische Schmelze im geöffneten Zustand des Schieberverschlußes austreten kann.

Der Flansch und der Rohrabschnitt bestehen aus unterschiedlichem mörtelhaltigem Material, wobei im Übergangsbereich beider Materialien eine Vermischung derselben auftritt. Diese bei der Herstellung des Ausgußstutzens entstehende Vermischung wird als "Spinellbildung" bezeichnet.

Eine "Spinellbildung" ist nachteilhaft, da bei unterschiedlichen Ausdehnungskoeffizienten der verwendeten Materialien Zufalls-Rißbildungen auftreten, die die Funktionsfähigkeit des Ausgußstutzens erheblich beeinträchtigen können. Ferner wird dadurch die Lebensdauer des Schieberverschlußes vermindert.

Wird für den Flansch und den Rohrabschnitt der gleiche Mörtel verwendet, so ist die Korngröße der im Mörtel enthaltenen körnigen Bestandteile dadurch begrenzt, daß der Mörtel auch einen Spalt ausfüllen soll, der zwischen einem den Flansch einfassenden Stahlrahmen und der Schieberplatte ausgebildet ist. Die Auswahl bzw. Beschaffenheit der Materialien für den Ausgußstutzen bzw. den Rohrabschnitt wird dadurch unnötig eingeschränkt. Ferner wird bei der Verwendung einer einzigen Art von Mörtel für Flansch und Rohrabschnitt eine unnötig große Quantität teuerer Gießmasse benötigt, deren Qualität durch diejenige für den einem besonders hohen Verschleiß ausgesetzten Rohrabschnitt bestimmt ist.

Aufgabe der vorliegenden Erfindung ist es, den eingangs genannten Schieberverschluß derart weiterzubilden, daß die Funktionssicherheit bei kostengünstiger Herstellung über eine lange Gebrauchszeit gewährleistet ist.

Diese Aufgabe wird durch die im kennzeichnenden Teil des Patentanspruches 1 genannten Merkmale gelöst.

Dementsprechend ist der erfindungsgemäße Schieberverschluß dadurch gekennzeichnet, daß der Rohrabschnitt ebenso wie der Flansch an der Unterseite der Schieberplatte angeformt ist, und daß der Rohrabschnitt einen Stahlmantel aufweist, der sich durch den Stahlrahmen des Flansches hindurch bis an die Unterseite der Schieberplatte erstreckt.

Durch die letztgenannte Maßnahme ist sichergestellt, daß der Stahlmantel sich an der Unterseite der Schieberplatte regelrecht abstützt. Dadurch erhält der Rohrabschnitt über den Stahlmantel eine zusätzliche Abstützung an der Schieberplatte. Durch diese zusätzliche Abstützung können auf den Rohrabschnitt einwirkende Querkräfte abgefangen werden. Diese Querkräfte werden nicht auf den Flansch übertragen, so daß Rißbildungen im Bereich zwischen Flansch und Rohrabschnitt nicht zu befürchten sind. Demnach können für den Flansch und Rohrabschnitt auch unterschiedliche Materialien verwendet werden. Durch die Separierung von Rohrabschnitt einerseits und Flansch andererseits sind Zufallsrißbildungen zwischen diesen beiden Bereichen nicht mehr zu befürchten. Beispielsweise kann für den Flansch, der zur Einbettung der Schieberplatte sowie zur Abstützung derselben gegenüber thermodynamischen Federelementen dient, ein Material verwendet werden, das eine starke Bindung zur Schieberplatte eingeht und mechanisch hoch belastbar ist. Demgegenüber soll der Rohrabschnitt des Ausgußstutzens für einen direkten Kontakt mit der metallischen Schmelze geeignet sein und möglichst gut isolieren. Die teure Gießmasse, die den Ausgußkanal im Ausgußstutzen umgibt, wird lediglich für den Rohrabschnitt verwendet. Für den Flansch kann auf günstigeres Material zurückgegriffen werden.

Mit der erfindungsgemäßen Konstruktion ist darüberhinaus eine einfache und schnelle Konfektionierung des Ausgußstutzens bzw. des Schieberverschlußes möglich. Insgesamt gewährleistet die erfindungsgemäße Ausbildung die kostengünstige Herstellung eines funktionssicheren Schieberverschlußes mit langer Lebensdauer.

Vorteilhafte Details der Erfindung sind in den Unteransprüchen beschrieben.

Nachstehend wird eine Ausführungsform eines erfindungsgemäßen Schieberverschlußes anhand der beigefügten Zeichnung näher erläutert. Diese zeigt in
- Fig. 1: - linke Hälfte - eine Längsschnittdarstellung eines Schieberverschlußes nach dem Stand der Technik, und
- rechte Hälfte - eine Längsschnittdarstellung einer Ausführungsform eines Schieberverschlußes gemäß der Erfindung;
- Fig. 2: eine vergrößerte Detailschnittansicht der in Figur 1, rechte Hälfte, dargestellten Schieberplatte mit Ausgußstutzen.

Figur 1 zeigt die Längsschnitte von zwei Ausführungsformen eines Schieberverschlusses. In der linken Hälfte der Figur 1 ist ein Schieberverschluß nach dem Stand der Technik und in der rechten Hälfte ein Ausführungsbeispiel eines Schieberverschlusses gemäß der Erfindung abgebildet.

Der Schieberverschluß ist am Boden eines nicht dargestellten Gießgefäßes für metallische Schmelzen angeordnet und dient zum Öffnen und Schließen eines Auslaufkanals. Er umfaßt eine Kopfplatte 12, die direkt am Boden des (nicht dargestellten) Gießgefäßes angeordnet ist, und eine darunter vorgesehene Schieberplatte 16. An deren Unterseite wiederum ist ein Ausgußstutzen 20 angeformt.

Die Schieberplatte 16 ist in bekannter Weise relativ zur Kopfplatte 12 verschiebbar angeordnet. In der Schließstellung ist ein in der Schieberplatte 16 ausgebildeter Durchlaß 18 zu einem entsprechend großen Durchlaß 14 in der Kopfplatte 12 versetzt. In der vollständigen Offenstellung fluchten beide Durchlässe 14, 18 miteinander, so daß die metallische Schmelze aus dem Gießgefäß ausfließen kann. In der Regel ist der Schieberplatte 16 ein hydraulischer Antrieb zugeordnet, der hier nicht näher erläutert zu werden braucht, da es sich um bekannte Maßnahmen handelt.

Der Ausgußstutzen 20 ist - wie bereits oben ausgeführt - an der Unterseite der Schieberplatte 16 angeformt bzw. angegossen und umfaßt einen Ausflußkanal definierenden Rohrabschnitt 26 und einen sich über die Unterseite der Schieberplatte 16 und die seitlichen Ränder derselben erstreckenden Flansch 28.

Der durch den Rohrabschnitt 26 definierte Ausgußkanal verlängert den in der Schieberplatte 16 ausgebildeten Durchlaß 18 und erstreckt sich von der Schieberplatte 16 durchgehend nach unten bis zum unteren Ende des Ausgußstutzens 20. Er besteht aus einem feuerfesten Material, beispielsweise aus einer Al₂O₃-haltigen Gießmasse, die von einem Stahlmantel 24 umgeben ist. Der Stahlmantel 24 stützt sich mit einem Ende an der Schieberplatte 16 ab und erstreckt sich ebenfalls bis nahe zum unteren Ende des Ausgußstutzens 20. Am unteren Ende weist der Stahlmantel 24 und dementsprechend auch der Ausgußstutzen 20 einen sich konisch verjüngenden Endabschnitt auf, der in eine korrespondierende Öffnung eines darunter angeordneten Schattenrohres 34 mit zugeordnetem Manipulator 36 dichtend einführbar ist.

Der Flansch 28 umgibt an der Unterseite der Schieberplatte 16 den Rohrabschnitts 26 und ist von einem Stahlrahmen 22 eingefaßt, der wiederum den Stahlmantel 24 des Rohrabschnitts manschettenartig umgibt. Der Stahlrahmen 22 erstreckt sich im Abstand von der Unterseite der Schieberplatte 16 vom Rohrabschnitt 26 ausgehend radial nach außen und ist am radial äußeren Ende nach oben gebogen (siehe Bezugsziffer 44 in den Fig. 1 und 2), so daß er die Schieberplatte 16 zumindest zum Teil auch seitlich einfaßt. Zwischen der Schieberplatte 16 und dem nach oben gebogenen Rand des Stahlrahmens 22 ist ein schmaler Spalt 40 definiert. An der in Fig. 2 mit der Bezugsziffer 46 gekennzeichneten Position, bei welcher der Stahlmantel 24 an den Stahlrahmen 22 angrenzt, sind beide Elemente durch eine Heftschweißung miteinander fixiert.

Zwischen dem oberen Teil des zum Rohrabschnitt 26 gehörigen Stahlmantels 24, dem Stahlrahmen 22, der Unterseite und den seitlichen Rändern der Schieberplatte 16 ist dementsprechend für die Herstellung des Ausgußstutzens 20 ein Hohlraum ausgebildet, in den die Flanschmasse eingefüllt wird. Als Material für den Flansch kann beispielsweise ein Al₂0₃-haltiger Mörtel verwendet werden.

Es ist darauf zu achten, daß die körnigen Bestandteile des Materials für den Flansch 28 eine Korngröße aufweisen, die etwas geringer ist als die minimale Breite des Spaltes 40 zwischen den seitlichen Rändern der Schieberplatte 16 und dem nach oben gebogenen Rand 44 des Stahlrahmens 22. Dadurch kann das Flanschmaterial in den Spalt 40 eindringen und diesen ausfüllen. Damit ist eine dauerhaft feste Verbindung zwischen Flansch 28 bzw. Ausgußstutzen 20 und Schieberplatte 16 geschaffen, die auch den hohen mechanischen Kräften standhält, welche durch die bereits erwähnten Federelemente 30 zwischen Flansch 28 und einem Stützrahmen 32 ausgeübt werden.

Die Federelemente 30 pressen über den Flansch 28 die Schieberplatte 16 in dichte Anlage an die Kopfplatte 12. Dadurch wird verhindert, daß zwischen Schieber- und Kopfplatte metallische Schmelze nach außen oder Luft nach innen in den Auslaufkanal dringen kann.

Als Federelemente 30 dienen vorzugsweise sog. "thermodynamische Elemente" (TDE), deren Federkraft mit steigender Temperatur zunimmt, und umgekehrt.

Beim Stand der Technik gehen die Materialien des den Auslaufkanal definierenden rohrartigen Fortsatzes bzw. Rohrabschnitts und des Flansches ineinander über bzw. sind im Übergangsbereich miteinander vermischt. Wegen der unterschiedlichen thermischen Ausdehnungskoeffizienten kann es dann beim Betrieb des Schieberverschlusses zu einer unkontrollierten Rißbildung in diesem kritischen Materialbereich kommen (siehe Bezugsziffer 38 in Fig. 1), so daß die Funktionsfähigkeit des Schieberverschlusses 10 nicht gewährleistet werden kann.

Beim vorliegenden Ausführungsbeispiel kann das Material für den Rohrabschnitt 26 unabhängig vom Material für den Flansch 28 gewählt werden. Beide Materialien sind im Bereich des Flansches 28 durch den oberen Ringabschnitt 42 des den Rohrabschnitt 26 umgebenden Stahlmantels voneinander getrennt. Durch die definierte Abgrenzung beider Materialien ist eine Art Sollbruchstelle oder Dehnfuge zwischen Flansch 28 und Rohrabschnitt 26 geschaffen. Eine Zufallsrißbildung im Ausgußstutzen 20 beim Betrieb des Schieberverschlusses ist daher nicht zu befürchten.

Für den Rohrabschnitt 26 kann ein Mörtel mit einem körnigen Bestandteil gewählt werden, dessen Korngröße größer ist als die Korngröße der körnigen Bestandteile des Materials für den Flansch 28. Als feuerfeste Materialien können Al₂O₃-, MgO- oder dergleichen Gießmassen verwendet werden.

Ferner kann die Menge von teurerem Gießmaterial reduziert werden, da solches lediglich für den Rohrabschnitt 26 verwendet werden muß. Dies ermöglicht eine nicht unbeträchtliche Kostenreduktion bei der Herstellung des Schieberverschlusses.

Dadurch, daß sich der den Rohrabschnitt 26 umgebende Stahlmantel 24 am schieberplattenseitigen Ende an der Schieberplatte 16 abstützt, ist es möglich, eventuell auf den Ausgußstutzen 20 einwirkende Querkräfte abzufangen. Im Normalfall bewegen sich Schieberplatte 16 und Schattenrohr 34 gleichermaßen. Wirken auf das Schattenrohr 34 jedoch Querkräfte ein, wird normalerweise der Ausgußstutzen 20 "verbogen", wodurch Risse in der Gießmasse unterhalb der Schieberplatte 16 entstehen können. Durch die erwähnte Abstützung des Rohrabschnitts 26 über den Stahlmantel 24 an der Schieberplatte 16 werden diese Querkräfte jedoch abgefangen, d.h. nicht auf den Flansch 28 übertragen, so daß Rißbildungen im Bereich zwischen Flansch und Rohrabschnitt nicht zu befürchten sind. Der Stahlmantel 24 des Rohrabschnitts 26 verhindert auch wirksam ein Verbiegen desselben, so daß auch in diesem Bereich keine durch Querkräfte bedingte Risse auftreten können.

Schließlich sind mit der vorgenannten Konstruktion auch ein einfaches Aufspannen und kürzere Rüttelzeiten bei der Herstellung möglich. Darüber hinaus wird eine gezielte Schleifzugabe durch den Anschlag des Stahlmantels 24 ermöglicht.

Insgesamt ist durch die vorbeschriebene Konstruktion eine Möglichkeit für eine kostengünstige Herstellung eines funktionssicheren Schieberverschlusses mit einer langen Lebensdauer gezeigt.

### Bezugszeichenliste

- 10: Schieberverschluß
- 12: Kopfplatte
- 12: Durchlaß der Kopfplatte
- 16: Schieberplatte
- 18: Schieberplattendurchlaß
- 20: Ausgußstutzen
- 22: Stahlrahmen
- 24: Stahlmantel
- 26: Rohrabschnitt
- 28: Flansch
- 30: Federeinrichtung (TDE)
- 32: Abstützrahmen
- 34: Schattenrohr
- 36: Manipulator
- 38: Riß
- 40: Spalt
- 42: Ringabschnitt
- 44: Umfangsrand
- 46: Heftschweißung

## Patentansprüche

1. Schieberverschluß zum Öffnen und Schließen des Auslaufkanals eines Gießgefäßes für metallische Schmelzen mit einer relativ zu einer am Boden des Gießgefäßes angeordneten Kopfplatte (12) verschiebbaren Schieberplatte (16), an deren Unterseite ein Ausgußstutzen (20) angeordnet ist, der einen durchgehend aus vorbestimmtem feuerfesten Material bestehenden Rohrabschnitt (26) sowie einem sich über die Unterseite und wenigstens einen Teil des seitlichen Randes der Schieberplatte (16) erstreckenden und von einem Stahlrahmen (22) eingefaßten Flansch (28) umfaßt, welcher an der Unterseite der Schieberplatte (16) gegenüber dem Rohrabschnitt (26) separiert ist,
**dadurch gekennzeichnet,** daß
der Rohrabschnitt (26) ebenso wie der Flansch (28) an der Unterseite der Schieberplatte (16) angeformt ist und einen Stahlmantel (24) aufweist, der sich durch den Stahlrahmen (22) des Flansches (28) hindurch bis an die Unterseite der Schieberplatte (16) erstreckt.

2. Schieberverschluß nach Anspruch 1,
**dadurch gekennzeichnet,** daß
der Flansch (28) aus einem Material besteht, welches verschieden ist vom feuerfesten Material des Rohrabschnitts (26).

3. Schieberverschluß nach Anspruch 2,
**dadurch gekennzeichnet,** daß
das Flanschmaterial ein Mörtel ist, dessen körnige Bestandteile eine Korngröße aufweisen, die etwas geringer ist als die minimale Breite eines Spaltes (40) zwischen den seitlichen Rändern der Schieberplatte (16) und dem Umfangsrand (44) des den Flansch (28) umfassenden Stahlrahmens (22).

4. Schieberplattenverschluß nach Anspruch 3,
**dadurch gekennzeichnet,** daß
als Flanschmaterial ein Al₂0₃-haltiger Mörtel dient.

5. Schieberplattenverschluß nach einem der Ansprüche 1 - 4,
**dadurch gekennzeichnet,** daß
als feuerfestes Material für den Rohrabschnitt (26) des Ausgußstutzens (20) eine Al₂0₃-, MgO- od. dergl. Gießmasse dient.

## Claims

1. Gate closure for opening and closing the delivery channel of a pouring vessel for metallic melts, having a gate plate (16), which can be displaced in relation to a top plate (12) arranged on the bottom of the pouring vessel and on the underside of which a pouring-out nozzle (20) is arranged, which nozzle comprises a tube portion (26), consisting of predetermined refractory material throughout, and also a flange (28), which extends over the underside and at least part of the lateral edge of the gate plate (16), is enclosed by a steel frame (22) and is separated on the underside of the gate plate (16) with respect to the tube portion (26), characterized in that the tube portion (26), as well as the flange (28), is integrally formed on the underside of the gate plate (16) and has a steel casing (24), which extends through the steel frame (22) of the flange (28) as far as the underside of the gate plate (16).

2. Gate closure according to Claim 1, characterized in that the flange (28) consists of a material which is different from the refractory material of the tube portion (26).

3. Gate closure according to Claim 2, characterized in that the flange material is a mortar, the granular constituents of which have a grain size which is slightly smaller than the minimum width of a gap (40) between the lateral edges of the gate plate (16) and the peripheral edge (44) of the steel frame (22) enclosing the flange (28).

4. Gate plate closure according to Claim 3, characterized in that a mortar containing Al₂O₃ serves as the flange material.

5. Gate plate closure according to one of Claims 1 - 4, characterized in that an Al₂O₃, MgO or similar casting composition serves as the refractory material for the tube portion (26) of the pouring-out nozzle (20).

## Revendications

1. Obturateur coulissant pour ouvrir et fermer le canal de sortie d'une poche de coulée de métal en fusion comprenant une plaque coulissante (16) mobile par rapport à une plaque de tête (12) agencée au fond de la poche coulée, plaque coulissante en la face inférieure de laquelle est agencé un manchon de coulée (20) comprenant une section tubulaire (26) traversante réalisée en un matériau réfractaire prédéterminé ainsi qu'une collerette (28) enchassée dans un cadre d'acier (22) et s'étendant au moins sur une partie du bord latéral de la plaque coulissante (16) cette collerette étant séparée de la section tubulaire (26) en la face inférieure de la plaque coulissante (16), caractérisé en ce que la section tubulaire (26) est formée comme la collerette (28) en la face inférieure de la plaque coulissante (16) et présente une chemise d'acier (24) s'étendant au travers du cadre d'acier (22) de la collerette (28) jusqu'en la face inférieure de la plaque coulissante (16).

2. Obturateur coulissant selon la revendication 1, caractérisé en ce la collerette (28) est réalisée en un matériau différent de celui réfractaire de la section tubulaire (26).

3. Obturateur coulissant selon la revendication 2, caractérisé en ce que le matériau de la collerette est un mortier dont la composante granulée présente une dimension de granulés qui est quelque peu plus petite que la largeur minimum de l'interstice (40) entre les bords latéraux de la plaque coulissante (16) et le bord périphérique (44) du cadre d'acier (22) entourant la collerette (28).

4. Obturateur coulissant selon la revendication 3, caractérisé en ce que l'on utilise un mortier contenant de l'alumine Al₂O₃- comme matériau de la collerette.

5. Obturateur coulissant selon l'une des revendications 1 à 4, caractérisé en ce que l'on utilise une masse coulée d'alumine Al₂0₃- ou d'oxyde de magnésium MgO-ou analogue en tant que matériau réfractaire pour la section tubulaire (26) du manchon de coulée (20).
